# EUROPÄISCHE PATENTSCHRIFT

(11) **EP 2 512 296 B1**
(45) Veröffentlichungstag und Bekanntmachung des Hinweises auf die Patenterteilung: **15.01.2014**
(21) Anmeldenummer: 11799232.1
(22) Anmeldetag: 17.11.2011
(51) Int. Cl.: A47F 3/04

(54) **WARENTHEKE**
DISPLAY COUNTER
COMPTOIR À MARCHANDISES

(30) Priorität: 30.12.2010 WO PCT/EP2010/007992
(43) Veröffentlichungstag der Anmeldung: 24.10.2012
(73) Patentinhaber: Hakemann, Fritz, 49424 Goldenstedt (DE)
(72) Erfinder: Hakemann, Fritz, 49424 Goldenstedt (DE)
(74) Vertreter: Heim, Hans-Karl
(86) Internationale Anmeldenummer: PCT/EP2011/005812
(87) Internationale Veröffentlichungsnummer: WO 2012/089292

(56) Entgegenhaltungen:
- FR-A- 1 088 602
- US-A- 2 554 610

## Beschreibung

Die Erfindung betrifft eine Warentheke gemäß dem Oberbegriff des Anspruchs 1. Bevorzugt handelt es sich bei der Warentheke um eine Kühltheke, die in Konditoreien oder Metzgereien, aber auch in Kaufhallen und Kaufmärkten, eingesetzt werden kann.

Solche Warentheken werden beispielsweise zur Präsentation von leicht verderblichen Lebensmitteln genutzt, die gekühlt werden müssen, beispielsweise von Back- und Konditoreiwaren, Wurstwaren, Meeresfrüchten und Salaten.

Eine gattungsgemäße Warentheke weist mindestens ein Thekenmodul mit einer Thekenwanne oder einem Thekengestell, mit einer Warenauslageplatte und mit einem mindestens teilweise transparenten Aufsatz auf der Thekenwanne oder dem Thekengestell, sowie ein Abschlussstück, das an mindestens einer Stirnseite des Thekenmoduls vorgesehen ist, auf.

Bei herkömmlichen Warentheken handelt es sich bei dem Abschlussstück in der Regel um eine plane, meist vertikal angeordnete Glasscheibe. Solche Warentheken sind beispielsweise aus DE 299 10 539 U1, DE 82 01 379 U1 und DE 196 39 108 C1 bekannt.

Werden zwei gattungsgemäße Warentheken nebeneinander und in einem Winkel zueinander angeordnet, so entsteht zwischen den beiden Abschlussstücken eine Lücke. Um den Bereich der Lücke dennoch zur Warenpräsentation nutzen zu können, werden in der Regel speziell gefertigte Eckgestelle verwendet, die in dem Bereich der Lücke zu positionieren sind. Dabei ist nachteilig, dass die speziellen Eckgestelle vergleichsweise teuer sind.

Auch aus der FR 1 088 602 A und der US 2 554610 sind Warentheken bekannt, die bei abgewinkelter Anordnung separate Eck- beziehungsweise Winkelmodule erfordern. Sowohl die gerade verlaufenden Module dieser Warentheken haben vertikale Abschlüsse, was auch für die speziell angefertigten Eckmodule vorgesehen ist. Es bedarf daher auch bei diesen bekannten Warentheken einer separaten Anfertigung derartiger Eckmodule.

**Aufgabe** der vorliegenden Erfindung ist es, eine Warentheke zu schaffen, mit der eine ansprechende und effektive Warenpräsentation auch bei Anordnung mehrerer Warentheken in einem Winkel zueinander als Warentheken-Anordnung, in kostengünstiger Weise möglich ist.

Diese Aufgabe wird durch eine Warentheke mit den Merkmalen des Anspruchs 1 und bei einer Warentheken-Anordnung mit den Merkmalen des Anspruchs 13, gelöst.

Vorteilhafte Ausgestaltungen der erfindungsgemäßen Warentheke sind Gegenstand der abhängigen Ansprüche und werden außerdem in der folgenden Beschreibung, insbesondere im Zusammenhang mit den Figuren, beschrieben.

Bei der Warentheke der oben genannten Art ist erfindungsgemäß vorgesehen, dass das Abschlussstück eine Öffnungsseite und eine Mantelfläche aufweist, die etwa kegelförmig oder halbkegelförmig sich verjüngend ausgebildet ist, und dass die stirnseitige Abschlussseite des Aufsatzes des Thekenmoduls und die Öffnungsseite des Abschlussstücks angepasste Anschlussformen aufweisen.

Vorteilhafterweise können hierdurch zwei erfindungsgemäße Warentheken in einem Winkel zueinander angeordnet werden, ohne dass zwischen diesen eine störende Lücke wie beim Stand der Technik entsteht. Dazu grenzen die beiden Abschlussstücke der beiden nebeneinander gestellten Warentheken aneinander an. Die Abschlussstücke sind hohl und bieten somit zusätzlichen Raum zur Warenpräsentation.

Der Innenraum des Abschlussstücks ist über die Öffnungsseite zugänglich, welche an die offene Stirnseite des Thekenmoduls angrenzt. Dabei soll unter der Stirnseite ein seitliches Ende quer zu einer Kundenseite sowie zu einer Bedienseite des Thekenmoduls verstanden werden.

Als ein Kerngedanke der Erfindung kann angesehen werden, direkt mit dem Thekenmodul verbundene Abschlussstücke zu entwerfen, welche bei Verwendung eines einzelnen Thekenmoduls eine ansprechende und komfortable Warenpräsentation innerhalb des Abschlussstücks bieten und bei Verwendung mehrerer Thekenmodule einen Verbindungsbereich formen, ohne dass separate, kostenintensive Eckgestelle zur Warenpräsentation nötig wären. Es ist somit nicht vorgesehen, zwischen zwei Thekenmodulen ein Eckgestell, auf dem ein Abschlussstück gehalten würde, anzuordnen.

Mit standardisiert vorgefertigten Abschlussstücken kann für bestimmte Abwinklungen in kostengünstiger Weise eine ästhetische und effiziente Verbindung von Thekenmodulen erreicht werden.

Um einen möglichst lückenlosen Übergang zwischen dem Thekenmodul und dem Abschlussstück zu erreichen, haben die stirnseitige Abschlussseite des Aufsatzes des Thekenmoduls und die Öffnungsseite des Abschlussstücks zueinander angepasste Anschlussformen. Hierunter kann insbesondere verstanden werden, dass sie einander entsprechende Formen aufweisen. So können beispielsweise beide Formen eines Halbkreis bilden, wobei die Radien dieser Halbkreise entweder gleich oder unterschiedlich sein können, um beispielsweise eine leichtere Montage des Abschlussstücks am Aufsatz zu ermöglichen.

Der Aufsatz auf der Thekenwanne oder dem Thekengestell kann entweder die Warenauslageplatte von der Bedienseite bis zur Kundenseite überspannen oder nur an der Kundenseite gebildet sein. Im letzteren Fall ist die Form des Abschlussstücks zur Kundenseite hin an die Form des Aufsatzes angepasst, während die Form des Abschlussstücks zur Bedienseite hin beliebig geformt sein kann. Es kann auch vorgesehen sein, dass in diesem Fall das Abschlussstück zur Bedienseite offen ausgeführt ist.

Bevorzugt wird aber ein Abschlussstück mit geschlossener Mantelfläche verwendet, so dass die Öffnungsseite die einzige Öffnung des Abschlussstücks darstellt. Hierdurch wird vorteilhafterweise eine höhere Stabilität erreicht.

Unter einem Thekengestell kann ein beliebiges Gestell verstanden werden, das zum Halten einer Warenauslageplatte geeignet ist. Bevorzugt ist aber zusätzlich zum Gestell oder stattdessen eine Thekenwanne vorgesehen, die mit einer thermisch isolierten Wandung versehen sein kann. Diese stellt einen Aufnahmeraum bereit, der nach oben durch die Warenauslageplatte begrenzt ist und beispielsweise eine Kühleinrichtung aufnehmen kann. So können zur Kühlung ein Verdampfer und Ventilatoren in dem Aufnahmeraum der Thekenwanne angeordnet sein. Bei einer neigbaren Warenauslageplatte ist der Verdampfer zweckmäßigerweise hängend angeordnet und über ein Drehlager an der Unterseite der Warenauslageplatte, vorzugsweise an einem Querprofil, befestigt, so dass der Verdampfer in allen Positionen der Warenauslageplatte aufgrund seines Eigengewichtes senkrecht angeordnet ist. Bei einer Verstellung der Warenauslageplatte aus einer waagerechten Auslageposition in eine geneigte Warenaustausch- oder Warenentnahmeposition oder in eine im Wesentlichen senkrechte Reinigungsposition wird der im Drehlager aufgehängte Verdampfer zunächst etwas angehoben und dann je nach Drehrichtung nach links oder rechts bewegt. In der senkrechten Reinigungsposition liegt der Verdampfer an der Unterseite der Warenauslageplatte an.

Im Aufnahmeraum unterhalb der Warenauslageplatte sind außerdem Ventilatoren beziehungsweise Gebläse angeordnet. Ein Trennblech, auf welchem die Ventilatoren befestigt werden können, gewährleistet die wärmetechnische Trennung des aus dem Warenraum über einen Umluftkanal angesaugten, erwärmten Luftstroms von einem vom Verdampfer abgekühlten und den Waren auf der Warenauslageplatte wieder zugeführten Luftstrom.

Grundsätzlich kann das Thekenmodul eine beliebige Form aufweisen. Bevorzugt ist es jedoch als lineares Thekenmodul ausgeführt, das heißt, in einer Draufsicht hat es eine rechteckige Form. Als Stirnseiten des Thekenmoduls sollen die Flächen verstanden werden, die quer zu den dem Kunden oder dem Personal zugewandten Seiten des Thekenmoduls stehen.

An einer Stirnseite oder an beiden Stirnseiten des Thekenmoduls ist erfindungsgemäß jeweils ein Abschlussstück vorgesehen. Dieses kann grundsätzlich an einer beliebigen Komponente an der Stirnseite befestigt sein, beispielsweise entweder allein am Aufsatz oder allein an der Thekenwanne oder dem Thekengestell. Bevorzugt ist das Abschlussstück aber sowohl am Aufsatz als auch an der Thekenwanne oder dem Thekengestell angebracht, so dass die erfindungsgemäß vorgesehenen angepassten Anschlussformen für eine Befestigung genutzt werden können.

Dabei wird von dem Ausdruck der angepassten Anschlussform zum Einen die Möglichkeit erfasst, dass die Öffnungsseite des Abschlussstücks und die Stirnseite des Thekenmoduls, die durch die Thekenwanne und den Aufsatz gebildet ist, aneinander angepasst sind. Zum anderen wird aber auch die Ausführung erfasst, dass die Öffnungsseite des Abschlussstücks und die durch den Aufsatz bis zur Warenauslageplatte gebildete Stirnfläche aneinander angepasst sind. Zumindest ist erfindungsgemäß ein Randbereich der Öffnungsseite des Abschlussstücks, vorzugsweise zur Kundenseite hin, an den angrenzenden Rand des Aufsatzes angepasst.

Abhängig vom Einsatzgebiet der erfindungsgemäßen Warentheke sind zahlreiche verschiedene Aufsätze möglich. Die Form des Abschlussstücks wird passend hierzu gewählt und kann bei bevorzugten Ausführungen der erfindungsgemäßen Warentheke mindestens an der Öffnungsseite kreisförmig, teilkreisförmig oder polygonförmig ausgelegt sein. Von der Öffnungsseite weg verjüngt sich das Abschlussstück, so dass eine etwa kegelförmige oder halbkegelförmige Geometrie entsteht. Eine Kegelform ist etwa bei einer Rolltheke mit kreisförmiger Stirnseite bevorzugt. Die teilkreisförmige Öffnungsseite und die Halbkegelform des Abschlussstücks können insbesondere bei Varianten der erfindungsgemäßen Warentheke vorliegen, bei denen das Abschlussstück eine ebene Bodenfläche aufweist.

Bei einer bevorzugten Ausführungsform der erfindungsgemäßen Warentheke weist das Abschlussstück eine ebene Bodenfläche auf, welche zur Verwendung als Warenauslagefläche in der Höhe der Warenauslageplatte des Thekenmoduls angeordnet ist. Vorteilhafterweise können somit Waren auf dem Thekenmodul und in dem Abschlussstück auf derselben Höhe ausgelegt und präsentiert werden. Bevorzugt ist dabei auf der Bodenfläche des Abschlussstücks eine Isoliermatte vorgesehen. Bei einem kegelförmigen Abschlussstück können zum Schaffen einer Warenauslagefläche ein zusätzliches Gestell oder eine zusätzliche Auslageplatte innerhalb des Abschlussstücks vorgesehen sein.

Bei einer bevorzugten Ausgestaltung der erfindungsgemäßen Warentheke ist die Kegel- oder Halbkegelform des Abschlussstücks am verjüngten Endbereich abgerundet. Hierdurch wird die Stabilität des Abschlussstücks erhöht, so dass das Risiko von Beschädigungen, insbesondere am Endbereich, reduziert wird. Alternativ kann aber auch vorgesehen sein, dass sich die Mantelflächen zum Bilden einer geschlossenen Spitze verjüngen. Hierdurch kann vorteilhafterweise bei einer Anordnung zweier Warentheken aneinander ein fließender Übergang mit besonders geringer Lücke bereitgestellt werden.

Auch kann bei einer erfindungsgemäßen Variante vorgesehen sein, dass die Verjüngung der Kegel- oder Halbkegelform in einer horizontalen Ebene ausgebildet ist, nicht aber in einer vertikalen Richtung. Somit ist hier der Endbereich der Kegel- oder Halbkegelform nicht als Spitze oder abgerundete Spitze gebildet, sondern als ein sich in vertikaler Richtung erstreckender Abschluss. Hierdurch wird vorteilhafterweise ein besonders großer Warenaufnahmeraum innerhalb des Abschlussstücks bereitgestellt. Hingegen bieten die Ausführungsformen, bei denen eine Verjüngung der Kegel- oder Halbkegelform auch in vertikaler Richtung stattfindet, den Vorteil eines geringeren Materialbedarfs und Gewichts des Abschlussstücks.

Bei einer ästhetischen und kostengünstigen Variante der erfindungsgemäßen Warentheke besteht das Abschlussstück aus einem transparenten Material, bevorzugt aus Glas, insbesondere Isolierglas oder Acrylglas, oder aus transparentem Kunststoff. Auch wenn das Abschlussstück nur über seine Öffnungsseite zugänglich ist, kann es somit vorteilhafterweise auch über seine Mantelfläche eingesehen werden.

Ebenso ist der mindestens teilweise transparente Aufsatz zumindest teilweise aus Isolierglas, Acrylglas, einem anderen Glas oder aus transparentem Kunststoff gefertigt, um durchsichtige Bereiche bereitzustellen. Zur Stabilitätserhöhung kann der Aufsatz auch nicht-transparente Komponenten, wie beispielsweise einen Stahlrahmen oder eine thermisch isolierende Wand, umfassen.

Vorteilhafter Weise ist das Abschlussstück einstückig ausgebildet. Dies bietet bei einer einfachen Herstellung ein formschönes Design sowie eine einfache Montage an die Stirnseite des Thekenmoduls. Alternativ kann vorgesehen sein, dass nur die Mantelfläche des Abschlussstücks einstückig gebildet ist, während das Abschlussstück an seiner Öffnungsseite zusätzliche Komponenten, beispielsweise zur Montage an das Thekenmodul, aufweist.

Insbesondere bei einer einstückigen Gestaltung des Abschlussstücks ist zweckmäßig, dass das Abschlussstück an seiner Öffnungsseite einen Flansch zum Befestigen des Abschlussstücks an dem Thekenmodul aufweist. Das Thekenmodul oder der Aufsatz des Thekenmoduls kann an der Stirnseite eine Nut zum Aufnehmen des Flansches des Abschlussstücks aufweisen. Hierdurch wird eine sichere Verbindung erreicht, ohne dass zusätzliche Montagemittel nötig sind.

Es ist auch möglich, dass der Flansch des Abschlussstücks ergänzend oder alternativ über zusätzliche mechanische Mittel am Thekenmodul befestigt ist. So kann vorgesehen sein, den Flansch über Schrauben oder eine Clips- oder Spannbefestigung anzubringen.

In der Regel kann der Aufsatz, beispielsweise zur Reinigung oder zur Warenentnahme, aufgeschwenkt oder -geschoben werden. Je nach Ausführung kann an der Stirnseite des Thekenmoduls der Aufsatz somit starre als auch bewegliche Teile aufweisen. Um ein Aufschwenken oder -schieben des Aufsatzes nicht zu behindern, ist das Abschlussstück in diesem Fall allein an den starren Teilen des Aufsatzes und gegebenenfalls an der Thekenwanne oder dem Thekengestell befestigt, nicht aber an den beweglichen Teilen des Aufsatzes. Der Flansch des Abschlussstücks ist dann auch nicht vollständig um die Öffnungsseite, nämlich nicht am Bereich zum beweglichen Teil des Aufsatzes hin, vorhanden.

Bei einer bevorzugten Ausführungsform der erfindungsgemäßen Warentheke weist das Abschlussstück im horizontalen Querschnitt im Wesentlichen eine Dreiecksform auf. Die von der Öffnungsseite des Abschlussstücks wegzeigende Ecke des Dreiecks ist dabei funktional und herstellungstechnisch gesehen abgerundet ausgeführt. Besonders geeignet weist diese abgerundete Ecke des Dreiecks einen rechten Winkel auf. Mit anderen Worten laufen in einem horizontalen Querschnitt gegenüberliegende Wände des Abschlussstücks in einem Winkel von 90° aufeinander zu. Werden zwei Abschlussstücke zweier erfindungsgemäßer Warentheken aneinandergrenzend angeordnet, erzeugt der rechte Winkel vorteilhafterweise eine im Prinzip gerade Frontlinie. Der verfügbare Raum wird dadurch bei einem gleichzeitig ansprechenden Design gut genutzt.

Bei bevorzugten Varianten der erfindungsgemäßen Warentheke können die Kegel- oder Halbkegelformen zentrisch oder exzentrisch ausgebildet sein. Die Exzentrizität soll dabei als in einer horizontalen Ebene liegend verstanden werden. Somit kann der verjüngte Endbereich des Abschlussstücks in einer horizontalen Ebene exzentrisch zu einer Längsachse, die entlang dem Thekenmodul verläuft, ausgebildet sein. Ist das Abschlussstück mit einer im Wesentlichen dreieckigen Bodenfläche gebildet, so steht bei dieser Ausführung eine der Dreiecksseiten der Bodenfläche in einem spitzen Winkel zur Öffnungsseite, während eine andere der Dreiecksseiten in einem stumpfen Winkel zur Öffnungsseite steht. Bei einer gewinkelten Anordnung zweier erfindungsgemäßer Warentheken weist hierdurch vorteilhafterweise ein Verbindungsbereich, der durch die beiden Abschlussstücke der zwei Warentheken geformt ist, eine gerade Linie auf.

Bei einer anderen Ausführung der erfindungsgemäßen Warentheke ist an einer Bedienseite des Thekenmoduls ein Umluftkanal zum Führen eines gekühlten Luftstroms in einen Warenraum oberhalb der Warenauslageplatte vorgesehen. Bevorzugt weist der Umluftkanal eine Ablenkplatte zum Ablenken eines Teils des gekühlten Luftstroms in das Abschlussstück hinein auf. Somit kann eine effiziente Kühlung von Waren im Abschlussstück erreicht werden, ohne dass das Abschlussstück über eine eigene Kühlvorrichtung verfügt.

Auch können bei einer weiteren Variante der erfindungsgemäßen Warentheke an einer Unterseite des Abschlussstücks Verstärkungsschienen zum Erhöhen der Stabilität des Abschlussstücks vorgesehen sein. Vorteilhafterweise kann so auch bei einer einstückigen Gestaltung der Kegel- oder Halbkegelform eine besonders hohe Stabilität erreicht werden.

Gegenstand der vorliegenden Erfindung ist außerdem eine Warentheken-Anordnung mit einer ersten erfindungsgemäßen Warentheke und mit mindestens einer zweiten erfindungsgemäßen Warentheke, deren stirnseitige Abschlussseiten in einem Winkel zueinander angeordnet sind. Erfindungsgemäß sind dabei die erste und die zweite Warentheke mit ihren an den Abschlussseiten vorgesehenen Abschlussstücken aneinanderliegend zum Bilden eines Verbindungsbereichs angeordnet.

Als wesentliche Idee der Erfindung wird hier, durch die aneinanderliegenden Abschlussstücke, eine im Wesentlichen durchgängige Warenauslagefläche von der ersten zur zweiten Warentheke erreicht. Dabei sind keine zusätzlichen Module mit Warenauslagefläche, die zwischen den beiden Warentheken positioniert würden, erforderlich.

An der Öffnungsseite des Winkels zwischen den beiden Warentheken können die beiden aneinanderliegenden Abschlussstücke eine gerade Verbindungslinie bereitstellen. Handelt es sich bei den Thekenmodulen der beiden Warentheken um lineare Thekenmodule, so liegt folglich jeweils eine Kante zwischen dem linearen Thekenmodul und dem damit verbundenen Abschlussstück vor. In diesem Fall können die zwei aneinanderliegenden Abschlussstücke auch als Eckbereich oder Eckmodul bezeichnet werden.

Alternativ kann aber auch vorgesehen sein, dass die beiden Abschlussstücke statt eines Eckbereichs einen rundlichen Verbindungsbereich formen. Hierzu können sie jeweils eine in einem horizontalen Querschnitt gebogene Wand aufweisen. Somit ist bei einer bevorzugten Variante der erfindungsgemäßen Warentheken-Anordnung vorgesehen, dass zum Bilden eines abgerundeten Verbindungsbereichs ein Teil der Mantelfläche der beiden Abschlussstücke entlang dem Kreisbogen des Winkels zwischen den stirnseitigen Abschlussseiten der beiden Warentheken geformt ist. Hierdurch wird eine kontinuierlich verlaufende und ansprechende Form der Warentheken-Anordnung erreicht, wobei durch die abgerundete Form eine bessere Kraftableitung und folglich eine erhöhte Stabilität ermöglicht werden.

Für eine weitestgehend lückenlose Verbindung zwischen den Abschlussstücken ist bei einer Ausführungsform der erfindungsgemäßen Warentheken-Anordnung vorgesehen, dass die beiden Abschlussstücke der ersten und zweiten Warentheke spiegelbildlich zu ihrer Angrenzungslinie ausgeführt sind.

Weiterhin kann für einen im Wesentlichen lückenlosen Verbindungsbereich einer Ausführungsvariante der erfindungsgemäßen Warentheken-Anordnung vorgesehen sein, dass zum Bilden eines Verbindungsbereichs mit aneinanderliegenden Abschlussstücken, die Mantelflächen der beiden Abschlussstücke in ihrem horizontalen Querschnitt jeweils eine Wand bilden, welche zur Öffnungsseite des jeweiligen Abschlussstücks in einem Winkel steht, der im Wesentlichen dem halben Winkel zwischen der ersten und der zweiten Warentheke entspricht.

Diese Ausführungsvariante ermöglicht es, dass für beide Abschlussstücke der Winkel zwischen der genannten Wand des jeweiligen Abschlussstücks im horizontalen Querschnitt und der zugehörigen Öffnungsseite beliebig wählbar ist. Insbesondere kann der Winkel 15°, 22,5°, 30°, 45°, 60°, 67,5° oder 75° betragen. Der entsprechende Winkel zwischen den beiden Warentheken hat dann den doppelten Wert.

Für einen hohen Benutzungskomfort können die Thekenmodule jeweils an einer Bedienseite eine Arbeitsplatte, an einer Kundenseite eine Taschenablage und/oder an einer Oberseite der Aufsätze eine Zahl- und Ausgabeplatte aufweisen. Um einen einfachen Aufbau beizubehalten, wird bevorzugt keine Befestigung von Arbeitsplatten und/oder Taschenablagen am Abschlussstück vorgesehen. Stattdessen werden bei dieser Ausführungsform Arbeitsplatte, Taschenablage und/oder Zahl- und Ausgabeplatte so vorgesehen, dass sich diese durchgängig über die beiden dazwischenliegenden Abschlussstücke erstrecken. Die Befestigung kann an den Thekenmodulen und/oder über eine Unterkonstruktion der Thekenmodule erfolgen.

Auch kann vorgesehen sein, dass die Thekenmodule an einer Kundenseite eine Verkleidung in Richtung Boden aufweisen und/oder dass unterhalb des Verbindungsbereichs ein Thekeneckgestell mit Verkleidung und/oder Ablagefächern zum Bereitstellen von Stauraum vorgesehen ist. Da keine Befestigung der Abschlussstücke an dem darunter angeordneten Thekeneckgestell erforderlich ist, kann eine Herstellung der Komponenten in kostengünstiger Weise erfolgen.

Bei einer Kühltheken-Anordnung ist die Thekenwanne normalerweise, mit einer thermisch isolierten Wandung versehen und weist unterhalb der Warenauslageplatte einen Aufnahmeraum für Verdampfer und für Ventilatoren auf.

Auch kann vorgesehen sein, dass die Warenauslageplatte aus einer nahezu waagerechten Auslageposition und die Frontscheibe aus einer an der Thekenwanne angrenzenden Abdeckstellung verstellbar sind, dass die linearen Thekenmodule im Querschnitt kreisförmig ausgebildet sind, wobei die Thekenwanne etwa halbkreisförmig und die Frontscheibe als Kreisbogen eines Viertelkreises ausgebildet sind, und dass die Warenauslageplatte und die Frontscheibe um eine Drehachse des linearen, im Querschnitt kreisförmigen Thekenmoduls rotativ verstellbar sind, wobei die Drehachse von der Längsachse der Warenauslageplatte gebildet ist.

Winkelformationen, bei denen lineare Thekenmodule und Eckmodule kombiniert werden, sind besonders preisgünstig mit Glaskegeln zu realisieren. Dabei ist es vorteilhaft, dass Winkelformationen mit unterschiedlichen Winkeln entsprechend dem Thekenverlauf gebildet werden können, indem zwischen zwei linearen Thekenmodulen ein Eckmodul aus zwei Glaskegeln angeordnet ist. Die Warenauslageplatte der Eckmodule ist bevorzugt vom jeweils angrenzenden linearen Thekenmodul aus zugänglich.

Es ist von Vorteil, dass zwei Glaskegel für ein Eckmodul einer Winkelformation, beispielsweise von 90° oder auch 60°, ausgebildet und spiegelbildlich zueinander angeordnet sind.

Die Glaskegel zum Abschluss von Thekenmodulen und/oder Eckmodulen haben auch eigenständigen Erfindungscharakter. Diesbezüglich ist es nicht notwendig, die Glaskegel mit einem Querschnitt, welcher kreisrund ist, auszubilden, da sie abhängig von der Ausbildung der Thekenmodule auch mit anderen Thekenmodulen verwendet werden können. So können sie den Querschnitt des abzuschließenden beziehungsweise zu ergänzenden Thekenmoduls oder Eckmoduls aufweisen, wodurch die Vorteile der Glaskegel auch für Thekenmodule mit anderen Querschnitten zum Tragen kommen.

Für Warenthekenanordnungen beziehungsweise Kühlthekenanordnungen mit mehreren Thekenmodulen oder mit Winkelformationen ist es zweckmäßig, auf der Kundenseite eine Taschenablage durchgängig anzuordnen. Diese Taschenablage kann an der Thekenwanne oder aber an einer Unterkonstruktion des linearen Thekenmoduls befestigt werden. An der Bedienseite ist eine Arbeitsplatte für den Verkäufer und auf der Frontscheibe ist eine Zahl- und Ausgabeplatte vorteilhaft vorgesehen. An dieser Zahl- und Ausgabeplatte, welche ebenso wie die Arbeitsplatte bei Warentheken-Anordnungen mit mehreren Thekenmodulen und Winkelformationen durchgängig angeordnet werden kann, kann eine Beleuchtung für die auf der Warenauslageplatte angeordneten Waren außerhalb des Warenraums installiert sein.

Weitere Vorteile und Merkmale der Erfindung werden nachstehend mit Bezug auf die beigefügten schematischen Figuren beschrieben. Hierin zeigen:
- Fig. 1: eine Perspektivdarstellung eines Thekenmoduls eines Ausführungsbeispiels einer Warentheke;
- Fig. 2: eine Seitenansicht eines Abschlussstücks eines Ausführungsbeispiels für eine erfindungsgemäße Warentheke;
- Fig. 3A bis 3D: Seitenansichten von Thekenmodulen von Ausführungsbeispielen erfindungsgemäßer Warentheken;
- Fig. 4: eine Seitenansicht eines Thekenmoduls eines weiteren Ausführungsbeispiels einer Warentheke;
- Fig. 5A und 5B: schematische Darstellungen von Stirnseiten von Thekenmodulen erfindungsgemäßer Warentheken;
- Fig. 6: eine Draufsicht eines Ausführungsbeispiels einer erfindungsgemäßen Warentheken-Anordnung mit zwei Verbindungsbereichen zwischen linearen Thekenmodulen;
- Fig. 7: eine Draufsicht auf ein Abschlussstück für eine 90°-Winkelformation;
- Fig. 8: eine Draufsicht auf ein Abschlussstück für eine 60°-Winkelformation;
- Fig. 9: eine Draufsicht eines zweiten Ausführungsbeispiels einer erfindungsgemäßen Warentheken-Anordnung mit zwei Verbindungsbereichen zwischen linearen Thekenmodulen;
- Fig. 10: eine Seitenansicht der Warentheken-Anordnung aus Fig. 9;
- Fig. 11: eine Draufsicht eines dritten Ausführungsbeispiels einer erfindungsgemäßen Warentheken-Anordnung mit zwei Verbindungsbereichen zwischen linearen Thekenmodulen und
- Fig. 12: eine Draufsicht eines vierten Ausführungsbeispiels einer erfindungsgemäßen Warentheken-Anordnung mit einem gebogenen Verbindungsbereich zwischen linearen Thekenmodulen.

Äquivalente Komponenten sind in allen Figuren mit denselben Bezugszeichen gekennzeichnet.

Fig. 1 zeigt ein Thekenmodul 10 eines Ausführungsbeispiels einer Warentheke 100, wobei das Abschlussstück der Warentheke 100 hier nicht dargestellt ist. Das Thekenmodul 10 umfasst eine Thekenwanne 12, die in einem horizontalen Querschnitt eine etwa rechteckige Form aufweist. Die Thekenwanne 12 ist auf einem Gestell gestützt und weist eine Warenauslageplatte 14 auf. In dem vorliegenden Beispiel kann die Warenauslageplatte 14 neigbar ausgeführt sein. Zudem ist unterhalb der Warenauslageplatte 14 eine Kühleinrichtung zum Kühlen von Waren auf der Auslageplatte 14 vorgesehen.

An der Thekenwanne 12 ist ein Aufsatz 16 angebracht. Zusammen mit der Warenauslageplatte 14 umgibt dieser einen Warenraum 13.

Zu einer Kundenseite K hin weist der Aufsatz 16 eine transparente Scheibe auf. Nach oben hin bildet der Aufsatz 16 eine Zahl- und Ausgabeplatte 116, welche im dargestellten Beispiel undurchsichtig gebildet ist. Zu einer Personal- oder Bedienseite B hin ist der Aufsatz 16 offen, wobei an den beiden Stirnseiten 11 des Thekenmoduls 10 der Aufsatz 16 jeweils eine Stützschiene 117 aufweist. Erfindungsgemäß können aber auch andere Arten und Formen von Aufsätzen verwendet werden, bei denen andere Abschnitte transparent ausgebildet sind oder die Stirnseite eine andere Form aufweist.

Das in Fig. 1 abgebildete Thekenmodul 10 ist linear gebildet. Werden zwei solcher Module in einem Winkel zueinander angeordnet, so entsteht zwischen ihren Stirnseiten 11 eine Lücke. Um diese Lücke zu vermeiden, sieht die Erfindung ein Abschlussstück vor.

Ein Ausführungsbeispiel eines Abschlussstücks 30, das erfindungsgemäß an der Stirnseite 11 des Thekenmoduls aus Fig. 1 vorgesehen wird, ist in Fig. 2 gezeigt. Dieses Abschlussstück 30 weist eine Öffnungsseite 31 auf, welche an die Stirnseite 11 des Thekenmoduls 10 angrenzend angeordnet wird. Das Abschlussstück 30 weist außerdem eine Mantelfläche 32 auf, welche sich von der Öffnungsfläche 31 weg verjüngt und im Beispiel so eine Halbkegelform bildet. Nach unten wird der Halbkegel durch eine ebene Bodenfläche 34 begrenzt, die als Warenauslagefläche nutzbar ist. Auch kann eine Isoliermatte oder Isolierplatte auf die Bodenfläche 34 gelegt sein.

Die Mantelfläche 32 des Abschlussstücks 30 verjüngt sich bis zu einem geschlossenen Endbereich 33, welcher abgerundet ausgeführt ist. Vorteilhafterweise reduziert diese Form die Gefahr von Beschädigungen des Abschlussstücks 30 und erleichtert ein Reinigen der Innenflächen des Abschlussstücks 30.

Erfindungsgemäß ist die Öffnungsseite 31 des Abschlussstücks 30 an die Stirnseite des Thekenmoduls angepasst. In der gezeigten Ausführung verlängert die Bodenfläche 34 die durch die Warenauslageplatte 14 gebildete Ebene. Das an die Öffnungsseite 31 angrenzende Ende der Mantelfläche 32 des Abschlussstücks 30 ist im Übrigen an die Form des Aufsatzes 16 angepasst. So ist bei einem polygonförmigen Aufsatz, beispielsweise dem an der Stirnseite 17 fünfeckigen Aufsatz 16 aus Fig. 1, das Abschlussstück 30 an der Öffnungsseite 31 ebenfalls polygonförmig, hier also fünfeckig. Diese Ecken können abgerundet geformt sein.

Zur Befestigung des Abschlussstücks 30 weist dieses beispielsweise einen Flansch 35 an der Öffnungsseite 31 auf. Der Aufsatz 16 und bevorzugt auch ein oberer Rand der Thekenwanne 12 weisen eine Nut zur Aufnahme des Flansches 35 auf. Der Flansch 35 kann in die Nut eingelegt oder eingeschoben werden, so dass eine stabile Montage des Abschlussstückes 30 am Thekenmodul 10 in kurzer Zeit möglich ist, ohne dass zusätzliches Werkzeug benötigt wird.

Prinzipiell kann der Flansch 35 die Öffnungsseite 31 vollständig umgeben. Im dargestellten Beispiel ist der Flansch 35 aber nicht an derjenigen Seite gebildet, die in dem an das Thekenmodul 10 angebrachten Zustand an die dem Kunden zugewandten Scheibe des Aufsatzes 16 angrenzt. Hierdurch kann zur Kundenseite hin eine besonders ästhetische Gestaltung des Abschlussstücks 30 erreicht werden, wobei ein Bewegen der Scheibe des Aufsatzes 16 trotz des angebrachten Abschlussstückes 30 möglich ist.

Bei anderen Formen des Aufsatzes 16 sind hingegen Ausführungsformen des Abschlussstücks 30 bevorzugt, bei denen der Flansch 35 die Abschlussseite 31 vollständig umgibt. Thekenmodule 10 mit solchen Aufsätzen 16 sind in den Figuren 3A bis 3D dargestellt. In Fig. 3A weist der Aufsatz 16 eine stirnseitige Abschlussseite 17 auf, die eine Halbkreisform hat, welche mit einem Rand der Thekenwanne 12 abschließt. Dieser runde Aufsatz 16 weist auf der Kundenseite K eine Schiebescheibe auf, die entlang der Halbkreisform zur Personal- oder Bedienseite B hin verschiebbar ist. Bei diesem Ausführungsbeispiel weist das Abschlussstück 30 eine Öffnungsseite 31 mit ebenfalls Halbkreisform auf, wobei der Flansch 35 an einer Nut in einem Rahmen des Aufsatzes 16 sowie in einer Nut an der Thekenwanne 12 eingeschoben werden kann.

Fig. 3B zeigt ein Thekenmodul 10 mit einem gebogenen Aufsatz 16, der eine im Wesentlichen trapezförmige Abschlussseite 17 aufweist. Eine Scheibe des Aufsatzes 16 auf der Kundenseite K ist hier als Kippscheibe ausgeführt.

Ein Thekenmodul 10 mit einem wiederum anderen Aufsatz 16 ist in Fig. 3C dargestellt. Hier ist ein schräger Aufsatz vorgesehen, der an der Abschlussseite 17 ebenfalls im Wesentlichen trapezförmig ist. Auf der Kundenseite K ist der Aufsatz 16 jedoch mit einer Hebescheibe gebildet, die über ein Gelenk angehoben werden kann. Die Form der Öffnungsseite 31 des Abschlussstücks 30 dieser Ausführungsvariante ist an die vorliegende spezielle Aufsatzform angepasst.

Ein weiteres Beispiel einer Ausführungsform eines Thekenmoduls 10 mit gerader Frontscheibe ist in Fig. 3D abgebildet. Hier weist der Aufsatz 16 eine fünfeckige Abschlussseite 17 auf, welche auf der Kundenseite K oben und unten jeweils einen rechten Winkel hat.

Die Erfindung ist auch bei anderen bekannten Formen von Abschlussseiten eines Aufsatzes anwendbar.

In Figur 4 ist ein weiteres Ausführungsbeispiel eines Thekenmoduls 10 einer erfindungsgemäßen Warentheke dargestellt. Dieses Thekenmodul 10 weist einen Aufsatz 16 auf, der als eine gebogene, zur Kundenseite zeigende Frontscheibe ausgebildet ist und schwenkbar ist. Zusätzlich dargestellt ist der Aufnahmeraum der Thekenwanne 12, in welcher zum Kühlen von Luft ein Verdampfer 21 angeordnet ist. An einem Ende der Thekenwanne 12 ist mit einem Blech 22 ein Umluftkanal 18 gebildet, durch den gekühlte Luft entlang des Pfeils 19 in den Warenraum 13 geleitet wird. Es kann vorgesehen sein, dass die Form des Blechs 22 zu einer Stirnseite des Thekenmoduls 10 hin dazu ausgebildet ist, gekühlte Luft in Richtung des Abschlussstücks abzugeben.

In den Figuren 5A und 5B sind zwei mögliche Formen von Stirnseiten 11 eines Thekenmoduls einer erfindungsgemäßen Warentheke dargestellt. Dabei wird die Stirnseite 11 des Thekenmoduls 10 durch eine stirnseitige Abschlussseite 24 der Thekenwanne 12 sowie durch eine stirnseitige Abschlussseite 17 des Aufsatzes 16 gebildet. Die Abschlussseite 17 des Aufsatzes 16 kann in dem gestrichelt dargestellten Bereich mit der Abschlussseite 24 der Thekenwanne überlappen. Erfindungsgemäß ist die Form des Abschlussstücks mit seiner Öffnungsseite zumindest an denjenigen Bereich der Abschlussseite 17 des Aufsatzes 16 angepasst, welcher nicht mit der Abschlussseite 24 der Thekenwanne 12 überlappt. Bevorzugt ist das Abschlussstück aber auch an den gestrichelt dargestellten Bereich der Abschlussseite 17 des Aufsatzes, welcher mit der Abschlussseite 24 der Thekenwanne überlappt, angepasst. Bei einer alternativen Ausführung ist die Form des Abschlussstücks an der Öffnungsseite an die gesamte Form der Stirnseite 11 des Thekenmoduls 10 angepasst.

In den Figuren 6, 9 und 11 ist jeweils eine Aufsicht eines Ausführungsbeispiels einer erfindungsgemäßen Warentheken-Anordnung 110 dargestellt. Fig. 10 zeigt die Warentheken-Anordnung 110 aus Fig. 9 in einer Ansicht von vorn, in Pfeilrichtung V. In den dargestellten Ausführungsbeispielen weist die Warentheken-Anordnung 110, die auch als Winkelformation bezeichnet werden kann, drei erfindungsgemäße Warentheken 100A, 100B und 100C auf.

Die erste und die dritte Warentheke 100A, 100C weisen jeweils ein Thekenmodul 10 mit einem Abschlussstück 30 auf. Die zweite Warentheke 100B weist ein lineares Thekenmodul 10 auf, an dessen beiden Stirnseiten jeweils ein Abschlussstück 30 angebracht ist. Dabei grenzen die Abschlussstücke 30 der ersten und der dritten Warentheke 100A, 100C jeweils mit einer Seite an eines der beiden Abschlussstücke 30 der zweiten Warentheke 100B an. Zwei aneinandergrenzende Abschlussstücke 30 stellen einen Verbindungsbereich 40 dar, der in den dargestellten Ausführungsbeispielen auch als Eckmodul bezeichnet werden kann.

Sowohl bei den Ausführungsbeispielen der Figuren 6, 9 und 10 als auch beim Ausführungsbeispiel aus Fig. 11 verjüngt sich die Mantelfläche der Abschlussstücke 30 derart, dass am Endbereich des Abschlussstücks 30 dessen Wände 32a, 32b einen rechten Winkel bilden. Hierdurch weist der Verbindungsbereich 40 eine gerade Frontlinie auf, die allein durch die Abrundung der Abschlussstücke 30 geringfügig unterbrochen wird. Die gerade Frontlinie des Verbindungsbereichs 40 ist dabei zwischen der ersten und zweiten Warentheke 100A, 100B zur Bedienseite B hin gebildet und zwischen der zweiten und dritten Warentheke 100B, 100C zur Kundenseite K hin.

Die Warentheken-Anordnungen der Figuren 6, 9 und 10 unterscheiden sich von der Warentheken-Anordnung 110 aus Fig. 11 durch die Winkel, in denen die Warentheken 100A, 100B und 100C zueinander angeordnet sind, sowie durch die Formgebung der Abschlussstücke 30. Bei den Warentheken-Anordnungen 110 der Figuren 6, 9 und 10 beträgt der Winkel a zwischen den linearen Thekenmodulen 10 zweier Warentheken 100A, 100B, 100C jeweils 90°. Bei dem Ausführungsbeispiel aus Fig. 11 beträgt der Winkel hingegen 45°. Damit in beiden Fällen die zwei Abschlussstücke 30 eines Verbindungsbereichs 40 aneinanderliegen, entspricht der Öffnungswinkel b zwischen der Öffnungsseite eines Abschlussstücks 30 und einer Wand der Mantelfläche desselben Abschlussstücks 30 gerade dem halben Winkel a. Bei den Figuren 6, 9 und 10 beträgt der Winkel b somit 45°, bei dem Ausführungsbeispiel aus Fig. 11 hingegen 22,5°.

Fig. 7 und Fig. 8 zeigen in einer Draufsicht Abschlussstücke 30, die hier als Glaskegel ausgeführt sind und für eine Warentheken-Anordnung 110 oder Winkelformation 110, welche beispielhaft in Fig. 6 gezeigt ist, einsetzbar sind. Gegenüber den bekannten relativ großen und kostenintensiven Winkelformationen sind die Glaskegel 30, welche aus Einfachglas oder Isolierglas bestehen können, mit einem erheblichen Preisvorteil verbunden.

Die Glaskegel 30 werden an die entsprechende Stirnseite 12 eines linearen Thekenmoduls 10 angesetzt und die Warenauslageplatten 34 der Glaskegel 30 sind von der Bedienseite B oder auch Kundenseite K je nach Anordnung der Frontscheibe von dem linearen Thekenmodul 10 aus zugänglich.

Fig. 7 zeigt ein Eckmodul 30 für eine Winkelformation von 90°, während in Fig. 8 ein Eckmodul 30 für eine Winkelformation von 60° dargestellt ist. In diesen beiden Fällen ist ein Endbereich der Abschlussstücke jeweils zentrisch ausgeführt.

Bei dem Beispiel aus Fig. 8 bildet der Endbereich einen stumpfen Winkel. Werden die Abschlussstücke zweier Warentheken aneinanderliegend angeordnet, so ergibt sich wegen des stumpfen Winkels der beiden Abschlussstücke ein Verbindungsbereich, der statt einer geraden Linie einen Knick aufweist.

Eine andere Variante ist in Fig. 11 gezeigt, wo der Endbereich der Abschlussstücke exzentrisch ausgeführt ist. Statt eines stumpfen Winkels schließt der Endbereich stets mit einem rechten Winkel. Somit weist das Abschlussstück eine Bodenfläche in Dreiecksform auf, wobei die von der Öffnungsseite des Abschlussstücks wegführenden Dreiecksseiten in einem Winkel von 90° aufeinander zulaufen. Hierdurch wird bei einer beliebigen Winkelformation eine gerade Frontlinie im Verbindungsbereich 40 bereitgestellt.

Bei dieser Ausführung ist eine Spitze oder ein Endbereich des Abschlussstücks 30 exzentrisch ausgeführt. Das heißt, er ist beabstandet zu einer Längsachse, die zentral entlang der Längsrichtung des zugehörigen linearen Thekenmoduls 10 verläuft. Dabei ist der Endbereich in einer horizontalen Richtung beabstandet, also zur Kundenseite K oder zur Bedienseite B des linearen Thekenmoduls 10 hin.

In den Fig. 6, 10 und 11 ist zudem dargestellt, dass an der Bedienseite eine Arbeitsplatte 112 vorgesehen ist. Diese ist durchgängig über die Warentheken gebildet, wobei eine Befestigung vorzugsweise nur an den Thekenmodulen, insbesondere im Bereich einer Unterkonstruktion der linearen Thekenmodule, nicht aber an den durch die Abschlussstücke gebildeten Verbindungsbereichen vorgesehen ist.

In analoger Weise ist eine Taschenablage 114 an der Kundenseite angeordnet.

Zudem ist eine Zahl- und Ausgabeplatte 116 vorgesehen, welche in einem oberen Bereich der Aufsätze der Thekenmodule 10 gebildet ist. Diese ist ebenfalls durchgängig über die Abschlussstücke angeordnet.

Eine weitere Ausführungsvariante einer erfindungsgemäßen Warentheken-Anordnung 110 mit zwei Warentheken 100A und 100B ist in Fig. 12 zeigt. Die beiden Warentheken 100A und 100B weisen jeweils ein Thekenmodul 10 und ein Abschlussstück 30 auf, wobei die Abschlussstücke 30 einen gebogenen Verbindungsbereich erzeugen. Hierzu ist ein nach außen weisender Bereich 32 der Mantelfläche der Abschlussstücke 30 jeweils in einem horizontalen Querschnitt gebogen. Hiermit werden ein besonders flüssiger Übergang und eine effiziente Raumnutzung zwischen zwei Thekenmodulen erreicht.

Aber auch bei den zuvor beschriebenen Varianten mit geradem Verbindungsbereich wird durch die Abschlussstücke vorteilhafterweise eine gute Raumnutzung gewährleistet. Dabei ermöglicht die erfindungsgemäße Warentheke in kostengünstiger Weise eine flexible Positionierung der Warentheken in Winkelanordnung zueinander mit einer weitestgehend lückenlosen Warentheken-Anordnung.

## Patentansprüche

1. Warentheke
mit mindestens einem Thekenmodul (10),
welches eine Thekenwanne (12) oder ein Thekengestell, eine Warenauslageplatte (14) und einen mindestens teilweise transparenten Aufsatz (16) auf der Thekenwanne (12) oder dem Thekengestell aufweist, und
mit mindestens einem Abschlussstück (30), das an einer Stirnseite (11) des Thekenmoduls (10) vorgesehen ist,
**dadurch gekennzeichnet,**
**dass** das Abschlussstück (30) eine Öffnungsseite (31) und eine Mantelfläche (32) aufweist, die etwa kegelförmig oder halbkegelförmig sich verjüngend ausgebildet ist, und
**dass** die stirnseitige Abschlussseite (17) des Aufsatzes (16) des Thekenmoduls (10) und die Öffnungsseite (31) des Abschlussstücks (30) angepasste Anschlussformen aufweisen.

2. Warentheke nach Anspruch 1,
**dadurch gekennzeichnet,**
**dass** das Abschlussstück (30) einstückig ausgebildet ist.

3. Warentheke nach Anspruch 1 oder 2,
**dadurch gekennzeichnet,**
**dass** das Abschlussstück (30) aus einem transparenten Material besteht, bevorzugt aus Glas, insbesondere Isolierglas oder Acrylglas, oder aus transparentem Kunststoff.

4. Warentheke nach einem der Ansprüche 1 bis 3,
**dadurch gekennzeichnet,**
**dass** die Kegel- oder Halbkegelform des Abschlussstücks (30) einen verjüngten Endbereich (33) aufweist, welcher abgerundet ist.

5. Warentheke nach einem der Ansprüche 1 bis 4,
**dadurch gekennzeichnet,**
**dass** das Abschlussstück (30) eine ebene Bodenfläche (34) aufweist.

6. Warentheke nach Anspruch 5,
**dadurch gekennzeichnet,**
**dass** die ebene Bodenfläche (34) des Abschlussstückes (30) zur Verwendung als Warenauslagefläche in der Höhe der Warenauslageplatte (14) des Thekenmoduls (10) angeordnet ist.

7. Warentheke nach einem der Ansprüche 1 bis 6,
**dadurch gekennzeichnet,**
**dass** in einem horizontalen Querschnitt gegenüberliegende Wände (32a, 32b) des Abschlussstücks (30) in einem Winkel von 90° aufeinander zulaufen.

8. Warentheke nach einem der Ansprüche 1 bis 7,
**dadurch gekennzeichnet,**
**dass** die Kegel- oder Halbkegelform zentrisch oder exzentrisch ausgebildet ist.

9. Warentheke nach einem der Ansprüche 1 bis 8,
**dadurch gekennzeichnet,**
**dass** das Abschlussstück (30) mindestens an seiner Öffnungsseite (31) kreisförmig, teilkreisförmig oder polygonförmig, insbesondere mit ebener Bodenfläche (34), ausgelegt ist.

10. Warentheke nach einem der Ansprüche 1 bis 9,
**dadurch gekennzeichnet,**
**dass** das Abschlussstück (30) an seiner Öffnungsseite (31) einen Flansch (35) zum Befestigen des Abschlussstücks (30) an dem Thekenmodul (10) aufweist.

11. Warentheke nach einem der Ansprüche 1 bis 10,
**dadurch gekennzeichnet,**
**dass** an einer Bedienseite (B) des Thekenmoduls (10) ein Umluftkanal (18) zum Führen eines gekühlten Luftstroms (19) in einen Warenraum (13) oberhalb der Warenauslageplatte (14) vorgesehen ist und
**dass** der Umluftkanal (18) eine Ablenkplatte zum Ablenken eines Teils des gekühlten Luftstroms (19) in das Abschlussstück (30) hinein aufweist.

12. Warentheke nach einem der Ansprüche 1 bis 11,
**dadurch gekennzeichnet,**
**dass** an einer Unterseite des Abschlussstücks (30) Verstärkungsschienen zum Erhöhen der Stabilität des Abschlussstücks (30) vorgesehen sind.

13. Warentheken-Anordnung
mit einer ersten Warentheke (100A) nach einem der Ansprüche 1 bis 12 und mit mindestens einer zweiten Warentheke (100B) nach einem der Ansprüche 1 bis 12, deren stirnseitige Abschlussseiten (17) in einem Winkel (a) zueinander angeordnet sind,
wobei die erste und die zweite Warentheke (100A, 100B) mit ihren an den Abschlussseiten (17) vorgesehenen Abschlussstücken (30) aneinanderliegend zum Bilden eines Verbindungsbereichs (40) angeordnet sind.

14. Warentheken-Anordnung nach Anspruch 13,
**dadurch gekennzeichnet,**
**dass** zum Bilden eines abgerundeten Verbindungsbereichs (40) ein Teil der Mantelfläche (32) der beiden Abschlussstücke (30) entlang dem Kreisbogen des Winkels (a) zwischen den stirnseitigen Abschlussseiten der beiden Warentheken geformt ist.

15. Warentheken-Anordnung nach Anspruch 13 oder 14,
**dadurch gekennzeichnet,**
**dass** die beiden Abschlussstücke (30) der ersten und zweiten Warentheke (100A, 100B) spiegelbildlich zu ihrer Angrenzungslinie ausgeführt sind.

16. Warentheken-Anordnung nach einem der Ansprüche 13 bis 15,
**dadurch gekennzeichnet,**
**dass** zum Bilden eines Verbindungsbereichs (40) mit aneinanderliegenden Abschlussstücken (30) die Mantelflächen (32) der beiden Abschlussstücke (30) in ihrem horizontalen Querschnitt jeweils eine Wand bilden, die zu der Öffnungsseite des jeweiligen Abschlussstückes (30) in einem Winkel (b) steht, der dem halben Winkel (a/2) zwischen der ersten und der zweiten Warentheke (100A, 100B) entspricht.

17. Warentheken-Anordnung nach Anspruch 16,
**dadurch gekennzeichnet,**
**dass** für beide Abschlussstücke (30) der Winkel (b) zwischen der Wand des jeweiligen Abschlussstücks (30) im horizontalen Querschnitt und der zugehörigen Öffnungsseite beliebig wählbar ist, insbesondere 15°, 22,5°, 30°, 45°, 60°, 67,5° oder 75° beträgt.

18. Warentheken-Anordnung nach einem der Ansprüche 13 bis 17,
**dadurch gekennzeichnet,**
**dass** an einer Bedienseite (B) der Thekenmodule (10) der ersten und zweiten Warentheke (100A, 100B) eine Arbeitsplatte (112) und/oder dass an einer Kundenseite (K) der Thekenmodule (10) eine Taschenablage (114) und/oder dass an einer Oberseite der Aufsätze (16) der Thekenmodule (10) eine Zahl- und Ausgabeplatte (116) vorgesehen ist, welche sich von dem Thekenmodul (10) der ersten Warentheke (100A) zu dem Thekenmodul (10) der zweiten Warentheke (100B) durchgängig über die beiden dazwischenliegenden Abschlussstücke (30) erstrecken.

19. Warentheken-Anordnung nach einem der Ansprüche 13 bis 18,
**dadurch gekennzeichnet,**
**dass** die Thekenmodule (10) an einer Kundenseite (K) eine Verkleidung in Richtung Boden aufweisen und/oder
**dass** unterhalb des Verbindungsbereichs (40) ein Thekeneckgestell mit Verkleidung und/oder Ablagefächern zum Bereitstellen von Stauraum vorgesehen ist.

## Claims

1. Display counter,
having at least one counter module (10),
comprising a counter trough (12) or a counter frame, a product display plate (14) and an at least partially transparent top (16) on the counter trough (12) or the counter frame, and
having at least one closure element (30) provided on an end face (11) of the counter module (10),
**characterised in that**
the closure element (30) comprises an opening side (31) and a shell surface (32) which is designed to taper approximately conically or semi-conically, and
the end-face closure side (17) of the top (16) of the counter module (10) and the opening side (31) of the closure element (30) have adapted connecting forms.

2. Display counter according to claim 1,
**characterised in that**
the closure element (30) is formed as one part.

3. Display counter according to claim 1 or 2,
**characterised in that**
the closure element (30) is made of a transparent material, preferably glass, in particular insulating glass or acrylic glass, or transparent plastic.

4. Display counter according to one of the claims 1 to 3,
**characterised in that**
the conical or semi-conical shape of the closure element (30) comprises a tapering end region (33) which is rounded off.

5. Display counter according to one of the claims 1 to 4,
**characterised in that**
the closure element (30) comprises a planar bottom surface (34).

6. Display counter according to claim 5,
**characterised in that**
the planar bottom surface (34) of the closure element (30) is arranged, for use as a product display surface, at the height of the product display plate (14) of the counter module (10).

7. Display counter according to one of the claims 1 to 6,
**characterised in that**
walls (32a, 32b) of the closure element (30) which lie opposite in a horizontal cross-section extend at an angle of 90° relative to each other.

8. Display counter according to one of the claims 1 to 7,
**characterised in that**
the conical or semi-conical form is formed centrically or eccentrically.

9. Display counter according to one of the claims 1 to 8,
**characterised in that**
the closure element (30) is designed at least on its opening side (31) to be round, partially round or polygonal, in particular with a planar bottom surface (34).

10. Display counter according to one of the claims 1 to 9,
**characterised in that**
the closure element (30) comprises, on its opening side (31), a flange (35) for fixing the closure element (30) to the counter module (10).

11. Display counter according to one of the claims 1 to 10,
**characterised in that**
a re-circulating air channel (18) for guiding a cooled air flow (19) into a product space (13) above the product display plate (14) is provided on an operator side (B) of the counter module (10), and
the re-circulating air channel (18) comprises a deflection plate for deflecting part of the cooled air flow (19) into the closure element (30).

12. Display counter according to one of the claims 1 to 11,
**characterised in that**
reinforcing rails are provided on a lower side of the closure element (30) to increase the stability of the closure element (30).

13. Display counter arrangement
having a first display counter (100A) according to one of the claims 1 to 12 and having at least a second display counter (100B) according to one of the claims 1 to 12, of which the end-face closure sides (17) are arranged at an angle (a) to each other,
wherein the first and the second display counter (100A, 100B) are arranged with their closure elements (30), provided on the closure sides (17), lying one against the other to form a connecting region (40).

14. Display counter arrangement according to claim 13,
**characterised in that**
a part of the shell surface (32) of the two closure elements (30) is formed along the arc of a circle of the angle (a) between the end-face closure sides of the two display counters in order to form a rounded-off connecting region (40).

15. Display counter arrangement according to claim 13 or 14,
**characterised in that**
the two closure elements (30) of the first and second display counter (100A, 100B) are designed in a mirror image to their adjoining line.

16. Display counter arrangement according to one of the claims 13 to 15,
**characterised in that**
in order to form a connecting region (40) with closure elements (30) lying one against the other, the shell surfaces (32) of the two closure elements (30) respectively form a wall in their horizontal cross-section which is at an angle (b) relative to the opening side of the respective closure element (30), wherein angle (b) corresponds to half the angle (a/2) between the first and second display counter (100A, 100B).

17. Display counter arrangement according to claim 16,
**characterised in that**
for both closure elements (30), the angle (b) between the wall of the respective closure element (30) in the horizontal cross-section and the associated opening side can be selected as desired, in particular being 15°, 22.5°, 30°, 45°, 60°, 67.5° or 75°.

18. Display counter arrangement according to one of the claims 13 to 17,
**characterised in that**
a work plate (112) is provided on an operator side (B) of the counter modules (10) of the first and second display counter (100A, 100B) and / or a bag shelf (114) is provided on a customer side (K) of the counter modules (10) and / or a payment and delivery plate (116) is provided on an upper side of the tops (16) of the counter modules (10), extending continuously from the counter module (10) of the first display counter (100A) to the counter module (10) of the second display counter (100B) via the two interposed closure elements (30).

19. Display counter arrangement according to one of the claims 13 to 18,
**characterised in that**
the counter modules (10) comprise panelling towards the bottom on a customer side (K) and / or
a counter corner frame with panelling and / or stackers for providing storage space is provided below the connecting region (40).

## Revendications

1. Comptoir à marchandises
avec au moins un module de comptoir (10), qui comprend une cuve de comptoir (12) ou un châssis de comptoir, un plateau d'exposition de marchandises (14) et un panneau supérieur (16) au moins en partie transparent au-dessus de la cuve de comptoir (12) ou du châssis de comptoir, et
avec au moins un tronçon de terminaison (30), qui est prévu sur une façade latérale (11) du module de comptoir (10),
**caractérisé :**
**en ce que** le tronçon de terminaison (30) comprend une ouverture latérale (31) et un élément enveloppant (32), dont la forme va en se rétrécissant en étant sensiblement conique ou semi-conique, et
**en ce que** la paroi latérale de façade (17) du panneau supérieur (16) du module de comptoir (10) et l'ouverture latérale (31) de l'élément terminal (30) comprennent des éléments de raccordement qui sont adaptés l'un à l'autre.

2. Comptoir à marchandises selon la revendication 1,
**caractérisé :**
**en ce que** le tronçon de terminaison (30) est formé en une seule pièce.

3. Comptoir à marchandises selon la revendication 1 ou 2,
**caractérisé :**
**en ce que** le tronçon de terminaison (30) est réalisé en un matériau transparent, de préférence en verre, en particulier en un verre isolant ou en un verre acrylique, ou en une matière plastique transparente.

4. Comptoir à marchandises selon une des revendications 1 à 3,
**caractérisé :**
**en ce que** la forme conique ou semi-conique du tronçon de terminaison (30) comprend une zone d'extrémité (33) qui se rétrécit, et qui est de forme arrondie.

5. Comptoir à marchandises selon une des revendications 1 à 4,
**caractérisé :**
**en ce que** le tronçon de terminaison (30) comprend une surface de base plane (34).

6. Comptoir à marchandises selon la revendication 5,
**caractérisé :**
**en ce que** la surface de base plane (34) du tronçon de terminaison (30) est agencée pour être utilisée comme une surface d'exposition de marchandises à la hauteur du plateau d'exposition de marchandises (14) du module de comptoir (10).

7. Comptoir à marchandises selon une des revendications 1 à 6,
**caractérisé :**
**en ce que**, selon une vue en coupe transversale, des parois (32a, 32b) opposées du tronçon de terminaison (30) forment entre elles un angle de 90°.

8. Comptoir à marchandises selon une des revendications 1 à 7,
**caractérisé :**
**en ce que** la forme conique ou semi-conique est formée de manière centrée ou excentrée.

9. Comptoir à marchandises selon une des revendications 1 à 8,
**caractérisé :**
**en ce que** le tronçon de terminaison (30), au moins au niveau de son ouverture latérale (31), est conçu sous la forme d'un cercle, d'un arc de cercle ou d'un polygone, plus particulièrement avec une surface de base plane (34).

10. Comptoir à marchandises selon une des revendications 1 à 9,
**caractérisé :**
**en ce que** le tronçon de terminaison (30) comprend au niveau de son ouverture latérale (31) une collerette (35) pour la fixation du tronçon de terminaison (30) sur le module de comptoir (10).

11. Comptoir à marchandises selon une des revendications 1 à 10,
**caractérisé :**
**en ce que**, contre une façade de service (B) du module de comptoir (10), un conduit de circulation d'air (18) est prévu pour l'introduction d'un flux d'air refroidi (19) dans un espace (13) destiné aux marchandises au-dessus du plateau d'exposition de marchandises (14), et
**en ce que** le conduit de circulation d'air (18) comprend un panneau de déviation pour la déviation d'une partie du flux d'air refroidi (19) à l'intérieur du tronçon de terminaison (30).

12. Comptoir à marchandises selon une des revendications 1 à 11,
**caractérisé :**
**en ce que**, au niveau de la partie inférieure du tronçon de terminaison (30), des éléments de renfort sont prévus pour le renforcement de la stabilité du tronçon de terminaison (30).

13. Arrangement de comptoirs à marchandises
avec un premier comptoir à marchandises (100A) selon une des revendications 1 à 12 et avec au moins un deuxième comptoir à marchandises (100B) selon une des revendications 1 à 12, dont les parois latérales de façade (17) sont disposées l'une par rapport à l'autre selon un angle (a),
dans lequel les premier et deuxième comptoirs à marchandises (100A, 100B) sont agencés de telle manière que leurs tronçons terminaux (30) prévus contre les parois latérales de façade (17) sont disposés l'un à côté de l'autre pour la formation d'une zone de raccordement (40).

14. Arrangement de comptoirs à marchandises selon la revendication 13,
**caractérisé :**
**en ce que**, pour la formation d'une zone de raccordement (40) de forme arrondie, une partie de l'élément enveloppant (32) des deux tronçons terminaux (30) est formée le long de l'arc de cercle de l'angle (a), entre les parois latérales de façade des deux comptoirs à marchandises.

15. Arrangement de comptoirs à marchandises selon la revendication 13 ou 14,
**caractérisé :**
**en ce que** les deux tronçons terminaux (30) des premier et deuxième comptoirs à marchandises (100A, 100B) sont réalisés de manière inversée comme dans un miroir, au niveau de leur ligne de jonction.

16. Arrangement de comptoirs à marchandises selon une des revendications 13 à 15,
**caractérisé :**
**en ce que**, pour la formation d'une zone de raccordement (40) avec les tronçons terminaux (30) situés l'un contre l'autre, les éléments enveloppants (32) des deux tronçons terminaux (30) forment chacun, selon leur coupe transversale horizontale, une cloison qui est placée, par rapport à l'ouverture latérale de chaque tronçon de terminaison (30), selon un angle (b) qui correspond à la moitié (a/2) de l'angle entre les premier et deuxième comptoirs à marchandises (100A, 100B).

17. Arrangement de comptoirs à marchandises selon la revendication 16,
**caractérisé :**
**en ce que**, pour les deux tronçons terminaux (30), l'angle (b) entre les cloisons de chacun des tronçons terminaux (30), selon leur coupe transversale horizontale, et l'ouverture latérale associée peut être choisi à volonté, et plus particulièrement avoir pour valeur 15°, 22,5°, 30°, 45°, 60°, 67,5° ou 75°.

18. Arrangement de comptoirs à marchandises selon une des revendications 13 à 17,
**caractérisé :**
**en ce qu'**une plaque de travail (112) située contre une façade de service (B) des modules de comptoir (10) des premier et deuxième comptoirs à marchandises (100A, 100B), et/ou en ce qu'une surface de dépose de sacs (114) située contre une façade de clientèle (K) des modules de comptoir (10), et/ou en ce qu'une tablette de paiement et de distribution (116) située à la partie supérieure des panneaux supérieurs (16) des modules de comptoir (10), est prévue et s'étend du module de comptoir (10) du premier comptoir à marchandises (100A) jusqu'au module de comptoir (10) du deuxième comptoir à marchandises (100B), en englobant de manière continue les deux tronçons terminaux (30) placés entre eux.

19. Arrangement de comptoirs à marchandises selon une des revendications 13 à 18,
**caractérisé :**
**en ce que** les modules de comptoir (10) comprennent du côté de la façade (K) de la clientèle un revêtement en direction du sol, et/ou
**en ce qu'**il est prévu, au-dessous de la zone de raccordement (40), un châssis d'angle de comptoir avec un revêtement et/ou des compartiments de rangement pour la mise à disposition d'un espace de rangement.
